# EUROPÄISCHE PATENTSCHRIFT

(11) **EP 3 611 091 B1**
(45) Veröffentlichungstag und Bekanntmachung des Hinweises auf die Patenterteilung: **07.12.2022**
(21) Anmeldenummer: 19191803.6
(22) Anmeldetag: 14.08.2019
(51) Int. Cl.: B63H 8/56

(54) **TRAPEZVERSCHLUSS UND TRAPEZGURT**
TRAPEZE CLOSURE AND TRAPEZE STRAP
VERROUILLAGE DE TRAPÈZE ET CEINTURE DE TRAPÈZE

(30) Priorität: 16.08.2018 DE 102018119901
(43) Veröffentlichungstag der Anmeldung: 19.02.2020
(73) Patentinhaber: Boards & More GmbH, 4591 Molln (AT)
(72) Erfinder: MAY, Jürgen, 82041 Oberhaching (DE)
(74) Vertreter: MERH-IP Matias Erny Reichl Hoffmann Patentanwälte PartG mbB

(56) Entgegenhaltungen:
- EP-A2- 2 835 309
- DE-A1-102005 013 031
- NL-C1- 1 029 515
- US-A- 2 473 554
- Liquid Force Kiteboarding: "2014 Liquid Force Supreme & Prime Harness Adjustment", , 8 February 2014 (2014-02-08), page 1, XP054982339, Retrieved from the Internet: URL:https://www.youtube.com/watch?v=LqSmDh GhBo8 [retrieved on 2021-10-08]

## Beschreibung

Die Erfindung betrifft einen Trapezverschluss für ein Trapez zum Kitesurfen, Windsurfen oder Segeln und einen Trapezgurt mit einem derartigen Trapezverschluss.

Derartige Trapezgurte können als Hüfttrapez oder als Sitztrapez ausgeführt sein und haben üblicher Weise einen Trapezhaken, der an einem Frontbügel oder einer Frontplatte befestigt ist. An dieser Frontplatte ist ein Hüftgurt mit einem gepolsterten Rückenteil angelascht, das im Bereich der Lendenwirbelsäule mit Pads/Verstärkungen oder dergleichen versehen ist. Da beispielsweise beim Kitesurfen die über den Kite eingeleiteten Kräfte relativ stark in Vertikalrichtung wirken, ist es insbesondere bei Hüfttrapezen wichtig, dass diese gut sitzen. Dementsprechend muss das Trapez relativ straff an den Körper angelegt werden, um ein Verrutschen zu verhindern. Um dieses Anlegen zu vereinfachen, haben Trapeze üblicherweise einen Trapezverschluss, bei dem ein karabinerartiges Element in eine Öse eingehängt wird, wobei durch verstellbare Gurte zwischen einer Hakenplatte bzw. dem Frontbügel und dem Rückenteil eine Anpassung an den Hüftumfang ermöglicht ist.

Problematisch dabei ist, dass der Karabiner mit relativ viel Kraft in die Öse eingehängt werden muss, um das exakte Anliegen des Trapezes an der Hüfte zu gewährleisten. Insbesondere problematisch ist auch das Lösen dieses Verschlusses, da zum Lösen des Karabiners entsprechend eine Vorspannung aufgebracht werden muss, um den Karabiner aushängen zu können.

In der DE 20 2004 006 143 U1 ist eine Lösung erläutert, bei der der Karabinerhaken über eine Federlasche an der Öse gesichert ist und mittels einer Handhabe aus seiner Verriegelungsposition in eine Freigabeposition bringbar ist. Konkret kann diese Handhabe als Zuglasche ausgeführt sein, über die der Surfer eine vergleichsweise große Kraft zum Lösen aufbringen kann.

Problematisch ist jedoch auch bei dieser Variante, dass das Einhängen des Karabiners in die Öse immer noch schwierig ist, da zum Schließen die Hand zwischen den Karabiner und den Körper gebracht werden muss, um die erforderliche Zugkraft aufbringen zu können.

Viele Surfer lockern daher zum Anziehen die Gurtbänder, hängen dann den Trapezverschluss ein und ziehen danach wieder die Gurtbänder fest - diese Vorgehensweise ist sehr umständlich.

In der EP 2 834 309 A2 der Anmelderin wird zur Überwindung dieses Nachteils ein Trapezgurt beschrieben, bei dem ein mit einem ring- oder ösenförmigen Rückhalteelement verbindbares Schließstück eines Trapezverschlusses als Schwenkhebel ausgeführt ist, der um eine Schwenkachse schwenkbar gelagert ist. Dieser Schwenkhebel hat an einem ersten Endabschnitt einen Einhängehaken und beabstandet dazu einen Schließhaken, wobei die Schwenkachse im Abstand zum Einhängehaken ausgebildet ist. Beim Anlegen des Trapezgurtes wird das Rückhalteelement zunächst in den Einhängehaken eingehängt, wobei dieser Einhängevorgang sehr einfach ist, da der Trapezgurt locker sitzt. Durch Verschwenken des Schwenkhebels in seine Schließposition gelangt der Schließhaken in Wirkeingriff mit dem Rückhalteelement, wobei durch dieses Verschwenken die Wirklänge des Trapezverschlusses und damit der Umfang des Trapezgurtes verkürzt wird, so dass der Trapezgurt straff in der gewünschten Weise sitzt.

In der Praxis zeigte sich, dass ein derartiger Trapezgurt äußerst komfortabel anzulegen ist. Ein Nachteil aller beschriebener Lösungen besteht jedoch darin, dass die Anpassung des Trapezgurts an den Hüftumfang des jeweiligen Nutzers, der unter anderem vom Körperbau und von der getragenen Kleidung abhängt, umständlich ist, da der oben beschriebene Trapezverschluss üblicherweise beidseitig über zwei Gurtbänder mit dem eigentlichen Hüft- oder Sitztrapez - im Folgende Trapezgurt genannt - verbunden ist und die Längenverstellung dieser Gurtbänder über Gurtbandspanner erfolgt, die sehr umständlich zu bedienen sind und des Weiteren häufig in einer Tasche des Trapezgurts aufgenommen sind, und somit sehr schwierig zugänglich und zu betätigen sind.

In der US 6,293,215 B1 ist eine Frontplatte mit einem Trapezhaken offenbart, wobei an den Endabschnitten der Hakenplatte verrastete Verriegelungselemente angebracht sind, die mit verzahnten Gurten zusammenwirken, deren von der Hakenplatte entfernter Endabschnitt am Hüftgurt befestigt ist. Der Verzahnungseingriff lässt sich durch betätigen einer hakenplattenseitigen Entriegelung lösen.

Eine ähnliche Lösung ist in der DE 201 00 469 U1 offenbart. Ein weiteres Beispiel ist aus https://www.youtube.com/watch?v=LqSmDhGhBo8 zu entnehmen.

Nachteilig bei diesen Lösungen ist, dass das Anlegen relativ umständlich ist, da die Gurtbänder jedes Mal in den Verriegelungsmechanismus eingeführt werden müssen.

In der Druckschrift NL 102 95 15 C1 ist ein Trapezverschluss gezeigt, bei dem ein langer Schwenkhebel an der Hakenplatte bzw. einer den Trapezhaken tragenden Bar angelenkt ist und in Spanneingriff mit einem Endbeschlag bringbar ist, der über Gurte oder dergleichen mit dem eigentlichen Trapezgurt verbunden ist. Diese Lösung ist problematisch, da zum einen der Schwenkhebel einen erheblichen Bauraum und Schwenkbereich erfordert und zum anderen das Einhängen des Endbeschlags und das Verschwenken des Schwenkhebels eine gewisse Geschicklichkeit des Nutzers erfordert.

Dem gegenüber liegt der Erfindung die Aufgabe zugrunde, ein Trapezgurt mit verbesserter Handhabbarkeit zu schaffen.

Diese Aufgabe wird durch einen Trapezverschluss mit den Merkmalen des Patentanspruchs 1 und einen Trapezgurt mit den Merkmalen des Patentanspruchs 11 gelöst.

Vorteilhafte Weiterbildungen der Erfindung sind Gegenstand der Unteransprüche.

Der erfindungsgemäße Trapezverschluss hat zumindest einen Endbeschlag, der an den eigentlichen Trapezgurt mittels Gurten oder sonstigen Zugmitteln angekoppelt werden kann. Ein Schließstück des Trapezverschlusses kann in Spanneingriff mit einem an einer Hakenplatte oder dergleichen ausgebildeten Rückhalteelement gebracht werden, wobei dieses Schließstück mittels eine Schwenkhebelanordnung mit dem Endbeschlag derart verbunden ist, dass bei Betätigen der Schwenkhebelanordnung der Endbeschlag in Spannrichtung bewegbar oder verstellbar ist. Erfindungsgemäß erfolgt das Verspannen somit durch Verstellen des Endbeschlags und nicht, wie bei herkömmlichen Lösungen, durch hakenplattenseitige Spanneinrichtungen. Gemäß der Erfindung hat das Schließstück zumindest zwei etwa parallele, hakenförmige Klauen, die kraft- und formschlüssig in Eingriff mit dem Rückhalteelement bringbar sind. Dieser formschlüssige Eingriff erfolgt derart, dass während des Verspannens und auch im Gebrauch ein Kippen der Klauen mit Bezug zum Rückhalteelement im Wesentlichen verhindert werden kann.

Bei einem Ausführungsbeispiel der Erfindung sind diese Klauen aus Metall oder einem faserverstärkten Kunststoff gefertigt. Diese Klauen können an einer Klauenplatte ausgebildet sein, so dass das Schließstück durch die Klauen und die Klauenplatte gebildet sind.

Die Schwenkhebelanordnung hat gemäß der Erfindung eine am Schließstück mittels einer Anlenkung angelenkte Schwenkplatte, die ihrerseits im Abstand zur Anlenkung über ein Schwenkgelenk mit dem Endbeschlag verbunden ist. Durch Betätigen der Schwenkplatte kann dann die erforderliche Spannung auf den Trapezgurt aufgebracht werden.

Das Betätigen ist besonders einfach, wenn sich die Schwenkplatte über das Schwenkgelenk hinaus erstreckt, so dass mit Bezug zur Anlenkung ein vergleichsweise großer Hebelarm entsteht.

Bei einem bevorzugten Ausführungsbeispiel wird die Schwenkplatte zum Verspannen in eine Position in Richtung zum Schließstück verschwenkt, so dass die Klauen dann im Wesentlichen überdeckt sind und somit noch besser gegen ein Verdrehen/Lösen gesichert sind.

Die Funktionssicherheit lässt sich weiter verbessern, wenn die Schwenkplatte in dieser Schwenkposition verrastet ist.

Der formschlüssige Eingriff der zumindest einen hakenförmigen Klaue lässt sich beispielsweise dadurch erzielen, dass diese jeweils zumindest abschnittsweise passgenau in eine Tasche des Rückhalteelements eintaucht.

Dabei wird es besonders bevorzugt, wenn die Klaue einen hakenförmigen Endabschnitt und einen sich daran anschließenden Klauensteg hat, der in die Tasche eintaucht, so dass der Klauensteg quer zur Zugrichtung in der Tasche abgestützt ist.

Bei einem Ausführungsbeispiel sind die beiden Klauen seitlich, das heißt quer zur Klauenstegerstreckung, versetzt, an einer Klauenplatte ausgebildet. Durch diese Weiterbildung ist die Positionierung des Schließstücks mit Bezug zum Rückhalteelement vereinfacht.

Auf diese Weise ist bereits vor dem Verschwenken der Schwenkplatte eine exakte Relativpositionierung des Schließstücks mit den beiden hakenförmigen Klauen mit Bezug zum Rückhalteelement gewährleistet.

Eine besonders kompakte Lösung erhält man, wenn das Rückhalteelement und die Taschen in die Hakenplatte integriert sind.

Bei einem besonders einfach aufgebauten Ausführungsbeispiel ist das Rückhalteelement mit Bolzen ausgeführt, die jeweils in einer Tasche angeordnet sind. Alternativ kann das Rückhalteelement natürlich auch durch entsprechende Rippen/Stege ausgebildet werden, die von den hakenförmigen Klauen umgriffen werden können.

Anstelle der beiden etwa parallel angeordneten Klauen kann auch eine einzige breite Klaue verwendet werden. Die Anmelderin behält sich vor, auf diese Lösung einen eigenen Anspruch zu richten.

Der erfindungsgemäße Trapezgurt ist mit einem erfindungsgemäßen Trapezverschluss ausgeführt.

Bevorzugte Ausführungsbeispiele der Erfindung werden im Folgenden anhand schematischer Zeichnungen näher erläutert. Es zeigen:
Figur 1 eine schematisierte Draufsicht auf einen erfindungsgemäßen Trapezgurt;
Figur 2 eine Teildarstellung einer Hakenplatte des Trapezgurts 1 mit einem erfindungsgemäßen Trapezverschluss in der Spannstellung;
Figur 3 die Anordnung gemäß Figur 2 im entspannten Zustand;
Figur 4 eine Seitenansicht des Trapezverschlusses;
Figur 5 eine Draufsicht auf den Trapezverschluss in entspanntem Zustand;
Figur 6 eine Draufsicht auf den Trapezverschluss in der Spannposition und
Figur 7 eine Variante des Trapezverschlusses gemäß den Ausführungsbeispielen in den Figuren 2 bis 6.

Das im Folgenden beschriebene Trapez kann als Hüfttrapez oder Sitztrapez ausgeführt sein und ist zum Kitesurfen, Windsurfen oder Segeln geeignet. Bei den folgenden Ausführungen wird ein Hüfttrapez, im Folgenden Trapezgurt genannt, beschrieben. Dieser Trapezgurt 1 hat gemäß der in Figur 1 schematisch dargestellten Draufsicht einen Hüftgurt 2 mit einem Rückenteil 4, das beispielsweise eine Versteifung aufweist, um die Kräfte am Rückenbereich zu verteilen. Das Rückenteil 4 ist dabei an die Anatomie des Rückens angepasst oder anpassbar und geht in zwei Seitenteile 6, 8 über, die wesentlich elastischer als das Rückenteil 4 ausgeführt sind und den Rumpf des Nutzers seitlich umschließen. In Verlängerung der Seitenteile 6, 8 können bauchseitige Frontlaschen 10, 12 vorgesehen sein, die beim Anlegen des Trapezgurts 1 mittels eines Klettverschlusses verbunden werden.

Die beiden Seitenteile 6, 8 sind mit einer Front- oder Hakenplatte 14 mittelbar oder unmittelbar verbunden, die die beiden Frontlaschen 10, 12 überstreckt und an der ein Trapezhaken 16 befestigt ist. Beim dargestellten Ausführungsbeispiel ist die Hakenplatte 14 als Formstück aus Kunststoff ausgebildet, das flächig am Bauch anliegt. Prinzipiell kann die erfindungsgemäße Lösung jedoch auch mit einer herkömmlichen, metallischen Bar realisiert werden, an der der Trapezhaken 16 angeordnet ist.

Die Verbindung der auswechselbaren Hakenplatte 14 mit den Seitenteilen 6, 8 erfolgt beispielsweise in herkömmlicher Weise über Gurtbänder 18, 20, die an Endbeschlägen 22, 24 reibschlüssig umgelenkt sind, so dass durch Verstellen dieser Gurtbänder 18, 20 eine Voreinstellung des Trapezgurts 1 erfolgen kann. Der in Figur 1 linke Endbeschlag 24 ist Teil eines Trapezverschlusses 26, über den der Endbeschlag 24 mit dem Gurtband 20 mit dem benachbarten Endabschnitt der Hakenplatte 14 verbunden ist. Wie im Folgenden erläutert, ist dieser Trapezverschluss 26 so ausgeführt, dass er zunächst ohne Vorspannung in die Hakenplatte 14 eingehängt und dann in eine Spannposition verbracht werden kann, in der der zugeordnete Endbeschlag 24 in Spannrichtung, d. h., hin zur Hakenplatte 14 bewegt/verstellt wird.

Figur 2 zeigt eine Vorderansicht des in Figur 1 linken Endabschnitts der Hakenplatte 14. Diese hat an ihrem in Figur 2 dargestellten Endabschnitt zwei Taschen 28, 30, in die der Trapezverschluss 26 mit zwei im Folgenden noch näher erläuterten hakenförmigen Klauen 32, 34 eintaucht und dabei beispielsweise als Bolzen 35 ausgebildete Rückhalteelemente umgreift. In der Darstellung gemäß Figur 2 ist nur einer der Bolzen 35 sichtbar. Diese Bolzen 35 durchsetzen die Taschen 28, 30 quer zur Längserstreckung der Taschen 28, 30. Wie im Folgenden noch näher erläutert, ist am Trapezverschluss 26 der Endbeschlag 24 angelenkt, an dem dann die Gurte durchgeschlauft werden. In Figur 2 ist der Trapezverschluss 26 in seiner Schließposition gezeigt, in der die Klauen 32, 36 und die diese aufnehmenden Taschen 28, 30 zumindest abschnittsweise von einer Schwenkplatte 36 überdeckt wird. In dieser Spann-/Schließposition des Trapezverschlusses 26 sind die Gurtbänder 18, 20 mit der maximalen Zugkraft beaufschlagt, die einen perfekten Sitz des Trapezgurts 1 gewährleisten.

Figur 3 zeigt die Anordnung gemäß Figur 2 im entspannten Zustand. Dazu wird die Schwenkplatte 36 des Trapezverschlusses 26 weg von der Hakenplatte 14 verschwenkt. Wie im Folgenden noch näher erläutert, ist der Endbeschlag 24 an der Schwenkplatte 36 angelenkt, so dass entsprechend auch der Endbeschlag 24 in Entspannungsrichtung bewegt wird - mit anderen Worten gesagt, durch das Öffnen des Trapezverschlusses 26 in der in Figur 3 dargestellten Weise wird die lichte Weite des Trapezgurts 1 vergrößert, so dass der Trapezverschluss 26 aus der Hakenplatte 14 ausgehakt werden kann. In der in Figur 3 dargestellten Schwenkstellung der Schwenkplatte 36 sind die beiden hakenförmigen Klauen 32, 34 sichtbar, die passgenau in die Taschen 28, 30 eintauchen und dabei die Bolzen 35 umgreifen.

Wie erwähnt, können die Klauen 32, 34 aufgrund des entspannten Trapezverschlusses 26 dann praktisch ohne Kraftanwendung ausgehakt werden, so dass der Wirkeingriff mit den Bolzen 35 aufgehoben ist. Die Breite B der Taschen 28, 30 entspricht in etwa der Breite der Klauen 32, 34, so dass diese an den Umfangswandungen der Taschen 28, 30 anliegen und somit ein Kippen der beiden Klauen 32, 34 mit Bezug zur Hakenplatte 14 ausgeschlossen wird. Dies ist insbesondere bei Trapezverschlüssen mit einem einzigen hakenförmigen Schließstück ein Problem, das den Tragekomfort bei hohen seitlichen Belastungen mindert. Dieser Nachteil ist durch die erfindungsgemäße Lösung ausgeräumt.

Figur 4 zeigt den Trapezverschluss 26 in einer Einzeldarstellung, wobei der Trapezverschluss 26 geöffnet/entspannt ist. Man erkennt in der Darstellung gemäß Figur 4 die beiden etwa parallel verlaufenden Klauen 32, 34, die im Prinzip jeweils aus einem hakenförmigen Endabschnitt 38, 40 bestehen, die über Klauenstege 42, 44 mit einer Klauenplatte (siehe auch Figur 3) 46 verbunden sind. An der Klauenplatte 46 sind zwei Gelenklaschen 48, 50 (letztere ist in Figur 2 zu sehen) rechtwinklig nach oben (Ansicht nach Figur 4) mit Bezug zur Schwenkplatte 36 aufgebogen. An diesen Gelenklaschen 48, 50 ist dann über eine Anlenkung 52 die Schwenkplatte 36 angelenkt. Diese hat im Abstand zur Anlenkung 52 ein Schwenkgelenk 54, über das der Endbeschlag 24 schwenkbar mit der Schwenkplatte 36 verbunden ist. Aus der Darstellung gemäß Figur 4 erkennt man, das beim Verschwenken der Schwenkplatte 36 hin zu den Klauen 32, 34 der Endbeschlag 24 in Richtung zu den Klauen 32, 34 mitgenommen wird, so dass die vorbeschriebene Spannung auf die Gurtbänder 18, 20 aufgebracht wird. Zur Verbesserung der Hebelübersetzung ist die Schwenkplatte 36 über das Schwenkgelenk 54 hinaus zu einer Handhabe 56 verlängert.

Figur 5 zeigt eine Ansicht des Trapezverschlusses 26 gemäß Figur 3, in der die beiden Klauen 32, 34 vorneliegend angeordnet sind. Die beiden Klauen 32, 34 sind über die beiden Klauenstege 42, 44 mit der Klauenplatte 46 verbunden, an der die beiden um 90° abgewinkelten Gelenklaschen 48, 50 ausgebildet sind. Bei dem dargestellten Ausführungsbeispiel sind die beiden Klauen 32, 34 in Zugrichtung gesehen nicht symmetrisch, sondern leicht seitlich versetzt an der Klauenplatte 46 angeordnet, so dass die Klaue 34, bzw. deren Klauensteg 44 etwa in Verlängerung einer Seitenkante 51 der Klauenplatte 46 verläuft, während die andere Klaue 32, bzw. deren Klauensteg 42 im Abstand zu einer Seitenkante 53 der Klauenplatte 46 verläuft, die etwa parallel zur Seitenkante 51 angeordnet ist. Diese beiden Gelenklaschen 48, 50 werden von zwei Seitenwangen 58, 60 der Schwenkplatte 36 umgriffen, wobei im Überlappungsbereich die strichpunktiert angedeutete Anlenkung 52 ausgebildet ist. In der Darstellung gemäß Figur 5 sieht man auch das Schwenkgelenk 54, über das die Schwenkplatte 36 gelenkig mit dem Endbeschlag 24 verbunden ist. Diese Anbindung erfolgt im Abstand zu Anlenkung 52 ebenfalls im Bereich der Seitenwangen 58, 60, wobei in der Breite verringerte Endbeschlagabschnitte 62 (nur einer in Figur 5 mit einem Bezugszeichen versehen) in den Bereich zwischen den beiden Seitenwangen 58, 60 eintauchen und dort über das Schwenkgelenk 54 mit der Schwenkplatte 36 verbunden ist. Die Handhabe 56 erstreckt sich in der Darstellung gemäß Figur 5 nach oben über das Schwenkgelenk 54 hinaus.

Figur 6 zeigt den Trapezverschluss 26 im geschlossenen Zustand, in dem die maximale Zugspannung über die Gurtbänder aufgebracht wird. In dieser Schließ- oder Spannstellung ist die Schwenkplatte 36 in der Darstellung gemäß Figur 6 nach rechts, hin zu den Klauen 32, 34 verschwenkt, wobei der Endbeschlag 24 in etwa in Umfangsrichtung des Trapezgurt 1 fluchtend zur Schwenkplatte 36 angeordnet ist. In der Darstellung gemäß Figur 6 sieht man deutlich die beiden in die Seitenwangen 58, 60 eintauchenden Gelenklaschen 48, 50 die über geeignete Gelenkachsen, beispielsweise über in die Seitenwangen 58, 60 eingesetzte Bolzen gelenkig miteinander verbunden sind.

Ein Schwenkgelenk, über das der Endbeschlag 24 mit der Schwenkplatte 36 verbunden ist, ist bei dem in Figur 6 dargestellten Ausführungsbeispiel derart ausgebildet, dass Gelenkstege 64 am Endbeschlag 24 einerseits und Gelenkstege 66 an der Schwenkplatte 36 andererseits wechselseitig ineinandergreifen, so dass das Schwenkgelenk mit einer großen Stabilität ausgeführt ist und gewährleistet ist, dass die Zugkraft in der vorbestimmten Weise ohne Verwindung der Bauteile übertragen wird.

Figur 7 zeigt ein Ausführungsbeispiel, bei dem der gesamte Trapezverschluss 26 mit den Klauen 32, 34 der Klauenplatte 46, der daran angelenkten Schwenkplatte 36 und den seinerseits gelenkig mit der Schwenkplatte 36 verbundenen Endbeschlag 24 aus faserverstärktem Kunststoff hergestellt sind, so dass die Herstellkosten geringer als beim vorbeschriebenen Ausführungsbeispiel sind. Diese faserverstärkten Kunststoffe gewährleisten jedoch, dass die auftretenden Zugkräfte ohne jede unerwünschte Deformation/Elastizität übertragen werden.

Offenbart sind ein Trapezverschluss und ein Trapezgurt, wobei an einem Schließstück des Trapezverschlusses vorzugsweise zwei etwa hakenförmige Klauen ausgebildet sind, die in kraft- und formschlüssigem Eingriff mit einem an einer Hakenplatte ausgebildeten Rückhalteelement bringbar sind.

### Bezugszeichenliste:

- 1: Trapezgurt
- 2: Hüftgurt
- 4: Rückenteil
- 6: Seitenteil
- 8: Seitenteil
- 10: Frontlasche
- 12: Frontlasche
- 14: Hakenplatte
- 16: Trapezhaken
- 18: Gurtband
- 20: Gurtband
- 22: Endbeschlag
- 24: Endbeschlag
- 26: Trapezverschluss
- 28: Tasche
- 30: Tasche
- 32: Klaue
- 34: Klaue
- 35: Bolzen
- 36: Schwenkplatte
- 38: Endabschnitt Klaue
- 40: Endabschnitt Klaue
- 42: Klauensteg
- 44: Klauensteg
- 46: Klauenplatte
- 48: Gelenklasche
- 50: Gelenklasche
- 51: Seitenkante
- 52: Anlenkung
- 53: Seitenkante
- 54: Schwenkgelenk
- 56: Handhabe
- 58: Seitenwange
- 60: Seitenwange
- 62: Endbeschlagabschnitt
- 64: Gelenksteg
- 66: Gelenksteg

## Patentansprüche

1. Trapezverschluss für ein Trapez zum Kitesurfen, Windsurfen oder Segeln, mit zumindest einem Endbeschlag (22, 24) zum Ankoppeln an einen Trapezgurt (1) und einem Schließstück, das in Spanneingriff mit einem an einer einen Trapezhaken (16) tragenden Hakenplatte (14) ausgebildeten Rückhalteelement bringbar ist, wobei das Schließstück mittels einer Schwenkhebelanordnung mit dem Endbeschlag (22, 24) derart verbunden ist, dass bei Betätigen der Schwenkhebelanordnung der Endbeschlag (22, 24) in Spannrichtung verstellbar ist, **dadurch gekennzeichnet, dass** das Schließstück zumindest zwei etwa parallele hakenförmige Klauen (32, 34) hat, die in kraft- und formschlüssigem Eingriff mit dem Rückhalteelement bringbar sind, wobei die Schwenkhebelanordnung eine an dem die Klauen (32, 34) aufweisenden Schließstück mittels einer Anlenkung (52) angelenkte Schwenkplatte (36) hat, die ihrerseits im Abstand zur Anlenkung (52) über ein Schwenkgelenk (54) mit dem Endbeschlag (22, 24) verbunden ist.

2. Trapezverschluss nach Patentanspruch 1, wobei die Klauen (32, 34) aus Metall oder faserverstärktem Kunststoff gefertigt sind.

3. Trapezverschluss nach Patentanspruch 1 oder 2, wobei sich die Schwenkplatte (36) mit einer Handhabe (56) über das Schwenkgelenk (54) hinaus erstreckt.

4. Trapezverschluss nach einem der vorhergehenden Patentansprüche, wobei die Schwenkplatte (36) zum Verspannen in eine Position in Richtung zum Schließstück verschwenkbar ist, so dass die Klauen (32, 34) im Wesentlichen überdeckt sind.

5. Trapezverschluss nach einem der vorhergehenden Patentansprüche, wobei die Schwenkplatte (36) bei geschlossenem Trapezverschluss (26) verrastet ist.

6. Trapezverschluss nach einem der vorhergehenden Patentansprüche, wobei die hakenförmigen Klauen (32, 34) oder eine hakenförmige Klaue des Schließstücks zumindest abschnittsweise jeweils passgenau in eine Tasche (28, 30) der Hakenplatte (14) eintauchen/eintaucht.

7. Trapezverschluss nach Patentanspruch 6, wobei die Klaue (32, 34) mit einem hakenförmigen Endabschnitt (38, 40) und einem sich daran anschließenden Klauensteg (42, 44) in die zugeordnete Tasche (28, 30) eingreift, wobei der Klauensteg (42, 44) quer zur Zugrichtung in der Tasche (28, 30) abgestützt ist.

8. Trapezverschluss nach einem der vorhergehenden Patentansprüche, wobei die Klauen (32, 34) seitlich versetzt an einer Klauenplatte (46) angeordnet sind.

9. Trapezverschluss nach einem der vorhergehenden Patentansprüche, wobei das Rückhalteelement in die Hakenplatte (14) integriert ist.

10. Trapezverschluss nach einem der vorhergehenden Patentansprüche, wobei das Rückhalteelement jeweils ein Bolzen (35) ist, der in der jeweiligen Tasche (28, 30) angeordnet ist.

11. Trapezgurt mit einem Trapezverschluss nach einem der vorhergehenden Patentansprüche.

## Claims

1. Trapeze closure for a trapeze for kitesurfing, windsurfing or sailing, having at least one end fitting (22, 24) for coupling to a trapeze harness (1), and a closure piece which can be brought into tensioning engagement with a retainer element formed on a hook plate (14) carrying a trapeze hook (16), wherein the closure piece is connected to the end fitting (22, 24) via a pivot lever assembly in such a way that, when the pivot lever assembly is actuated, the end fitting (22, 24) can be adjusted in the tensioning direction, **characterized in that** the closure piece has at least two approximately parallel, hook-shaped pawls (32, 34) which can be brought into force-fitting and form-fitting engagement with the retainer element, wherein the pivot lever assembly has a pivot plate (36) which is articulated on the closure piece having the pawls (32, 34) via a linkage (52), and the pivot plate (36) in turn is connected to the end fitting (22, 24) at a distance from the linkage (52) via a swivel joint (54).

2. The trapeze closure according to patent claim 1, wherein the pawls (32, 34) are made of metal or fiber-reinforced plastic.

3. The trapeze closure according to patent claim 1 or 2, wherein the pivot plate (36) with a handle (56) extends beyond the swivel joint (54).

4. The trapeze closure according to one of the preceding patent claims, wherein the pivot plate (36) is pivotable to a position toward the closure piece for tensioning such that the pawls (32, 34) are substantially covered.

5. The trapeze closure according to one of the preceding patent claims, wherein the pivot plate (36) is latched when the trapeze closure (26) is closed.

6. The trapeze closure according to one of the preceding patent claims, wherein the hook-shaped pawls (32, 34) or a hook-shaped pawl of the closure piece, at least in sections, each dips/is inserted into a pocket (28, 30) of the hook plate (14) with an accurate fit.

7. The trapeze closure according to patent claim 6, wherein the claw (32, 34) engages in the associated pocket (28, 30) via a hook-shaped end portion (38, 40) and an adjoining pawl web (42, 44), wherein the pawl web (42, 44) is supported in the pocket (28, 30) transversely to the pulling direction.

8. The trapeze closure according to one of the preceding patent claims, wherein the pawls (32, 34) are arranged laterally offset on a pawl plate (46).

9. The trapeze closure according to one of the preceding patent claims, wherein the retainer element is integrated into the hook plate (14).

10. The trapeze closure according to one of the preceding patent claims, wherein the retainer element is a respective bolt (35) arranged in the respective pocket (28, 30).

11. A trapeze harness having a trapeze closure according to one of the preceding patent claims.

## Revendications

1. Fermeture de trapèze pour un trapèze destiné au kitesurf, à la planche à voile ou à la voile, avec au moins une ferrure d'extrémité (22, 24) pour l'accouplement à une ceinture de trapèze (1) et une pièce de fermeture qui peut être amenée en engagement de serrage avec un élément de retenue réalisé sur une plaque à crochets (14) portant un crochet de trapèze (16), dans laquelle la pièce de fermeture est reliée à la ferrure d'extrémité (22, 24) au moyen d'un agencement de levier pivotant de sorte que, lors de l'actionnement de l'agencement de levier pivotant, la ferrure d'extrémité (22, 24) est réglable dans la direction de serrage, **caractérisé en ce que** la pièce de fermeture présente au moins deux griffes (32, 34) en forme de crochets à peu près parallèles qui peuvent être amenées en engagement par force et par forme avec l'élément de retenue, dans laquelle l'agencement de levier pivotant présente une plaque pivotante (36) articulée sur la pièce de fermeture présentant les griffes (32, 34) au moyen d'une articulation (52), qui est à son tour reliée à la ferrure d'extrémité (22, 24) à distance de l'articulation (52) par une articulation pivotante (54).

2. Fermeture de trapèze selon la revendication 1, dans laquelle les griffes (32, 34) sont fabriquées en métal ou en matière plastique renforcée par des fibres.

3. Fermeture de trapèze selon la revendication 1 ou 2, dans laquelle la plaque pivotante (36) s'étend avec une poignée (56) au-delà de l'articulation pivotante (54).

4. Fermeture de trapèze selon l'une quelconque des revendications précédentes, dans laquelle la plaque pivotante (36) peut pivoter pour être serrée dans une position en direction de la gâche, de sorte que les griffes (32, 34) sont sensiblement recouvertes.

5. Fermeture de trapèze selon l'une quelconque des revendications précédentes, dans laquelle la plaque pivotante (36) est encliquetée lorsque la fermeture de trapèze (26) est fermée.

6. Fermeture de trapèze selon l'une quelconque des revendications précédentes, dans laquelle les griffes en forme de crochets (32, 34) ou une griffe en forme de crochet de la pièce de fermeture s'enfoncent/se plongent respectivement, au moins par sections, de manière ajustée dans une poche (28, 30) de la plaque à crochets (14).

7. Fermeture de trapèze selon la revendication 6, dans laquelle la griffe (32, 34) s'engage dans la poche (28, 30) associée à une section d'extrémité (38, 40) en forme de crochet et une barrette de griffe (42, 44) qui s'y raccorde, dans laquelle la barrette de griffe (42, 44) s'appuie dans la poche (28, 30) transversalement à la direction de traction.

8. Fermeture de trapèze selon l'une quelconque des revendications précédentes, dans laquelle les griffes (32, 34) sont agencées de manière décalée latéralement sur une plaque à griffes (46).

9. Fermeture de trapèze selon l'une quelconque des revendications précédentes, dans laquelle l'élément de retenue est intégré dans la plaque à crochets (14).

10. Fermeture de trapèze selon l'une quelconque des revendications précédentes, dans laquelle l'élément de retenue est respectivement un boulon (35) qui est agencé dans la poche respective (28, 30).

11. Harnais de trapèze avec une fermeture de trapèze selon l'une quelconque des revendications précédentes.
